# EUROPÄISCHE PATENTSCHRIFT

(11) **EP 2 095 470 B1**
(45) Veröffentlichungstag und Bekanntmachung des Hinweises auf die Patenterteilung: **25.02.2015**
(21) Anmeldenummer: 07848056.3
(22) Anmeldetag: 11.12.2007
(51) Int. Cl.: H01R 13/506, H01R 13/52, H01R 13/629

(54) **ELEKTRISCHER STECKVERBINDER**
ELECTRICAL PLUG CONNECTOR
CONNECTEUR ÉLECTRIQUE ENFICHABLE

(30) Priorität: 13.12.2006 DE 102006058680
(43) Veröffentlichungstag der Anmeldung: 02.09.2009
(73) Patentinhaber: Kostal Kontakt Systeme GmbH, 58513 Lüdenscheid (DE)
(72) Erfinder: EPE, Peter, 57368 Lennestadt (DE); FÖRSTER, Thomas, 58511 Lüdenscheid (DE)
(74) Vertreter: Kerkmann, Detlef
(86) Internationale Anmeldenummer: PCT/EP2007/063690
(87) Internationale Veröffentlichungsnummer: WO 2008/071694

(56) Entgegenhaltungen:
- EP-A- 0 722 203
- EP-A- 1 005 112
- DE-A1- 10 250 415
- DE-U1- 20 106 746
- US-A1- 2003 109 155
- US-A1- 2005 221 647

## Beschreibung

Die Erfindung betrifft einen elektrischer Steckverbinder mit einem ersten und einem zweiten Steckverbindergehäuse, wobei in das erste Steckverbindergehäuse Schieberflächen quer zur Steckrichtung des Steckverbinders einschiebbar sind, und wobei an den Schieberflächen schräg verlaufende Führungsnuten und an das zweite Steckverbindergehäuse Nocken angeformt sind oder wobei an den Schieberflächen Nocken und an das zweite Steckverbindergehäuse schräg verlaufende Führungsnuten angeformt sind, wobei die Nocken beim Einschieben der Schieberflächen in das erste Steckverbindergehäuse entlang der Führungsnuten geführt sind und eine Relativbewegung der Steckverbindergehäuse aufeinander zu bewirken, und wobei die der Verbindungsseite gegenüberliegende Seite des ersten Steckverbindergehäuses durch eine aufrastbare Kappe abgeschlossen ist.

Ein derartiger Steckverbinder ist aus der DE 198 44 693 A1 bekannt. Die hier dargestellte Kappe ist mit einem Steckverbindergehäuse über Rastelemente verbunden. Eine solche Rastverbindung ist zwar formschlüssig, aber dennoch unter relativ geringer Krafteinwirkung lösbar. Eine solche Krafteinwirkung kann sich beispielsweise über den zu den Anschlüssen des Steckverbindergehäuses führenden Kabelstrang ergeben, der durch eine seitliche Ausnehmung in der Kappe geführt ist. Aufgrund der Vielzahl von Einzelleitern, die zum Anschluss des Steckverbinders benötig werden, ist ein solcher Kabelstrang ein relativ starres Gebilde. Bei einer transversalen Auslenkung des Kabelstrangs an einem von Steckverbinder beabstandeten Bereich, kann der Kabelstrang erhebliche Hebelkräfte auf die Kappe übertragen. Die gilt besonders dann, wenn der Kabelstrang, etwa zwecks Zugentlastung, mit der Kappe mechanisch verbunden ist. Durch eine solche Krafteinwirkungen kann die Rastverbindung zwischen der Kappe und dem Steckverbindergehäuse gelöst oder sogar zerstört werden.

Es war die Aufgabe der Erfindung, einen Steckverbinder zu schaffen, der eine besonders stabile Befestigung der Kappe am Steckverbindergehäuse ermöglicht.

Diese Aufgabe wird erfindungsgemäß dadurch gelöst, dass die in das erste Steckverbindergehäuse eingeschobenen Schieberflächen formschlüssig mit der Kappe verbunden sind.

Erfindungsgemäß ist somit vorgesehen, dass durch das Einschieben der Schieberflächen in das erste Steckverbindergehäuse, die Schieberflächen mit der Kappe verriegeln. Bevorzugt weisen die Schieberflächen Aufnahmenuten auf, die sich beim Einschieben der Schieberflächen in das Steckverbindergehäuse über an der Kappe angeformte Verriegelungshaken schieben.

Die angeformten Verriegelungshaken haben äußerlich die Form von Rasthaken, können aber wesentlich starrer und stabiler ausgeführt sein, als gewöhnliche Rasthaken, da die formschlüssige Verbindung zwischen der Kappe und dem Steckverbindergehäuse durch das Einschieben der Verriegelungshaken in die Aufnahmenuten bzw. das Überschieben der Aufnahmenuten über die Verriegelungshaken hergestellt wird, wobei die Verriegelungshaken keine Rastschwelle überwinden müssen.

Daher kann mit einem oder mehreren Verriegelungshaken eine äußerste stabile Verbindung zwischen der Kappe und den Schieberflächen, und damit auch mit dem Steckverbindergehäuse, geschaffen werden, die auch größeren Krafteinwirkungen auf die Kappe von seiten des Kabelstrangs standhält. Hierdurch ist es problemlos möglich, den Kabelstrang an der Kappe zu fixieren, was wiederum den Vorteil hat, dass sich Bewegungen des Kabelstrangs, und zwar insbesondere Vibrationsbewegungen wie sie im Motorraum eines in Betrieb befindlichen Kraftfahrzeugs ständig auftreten, sich nur stark abgeschwächt über den Kabelstrang auf die Kontaktelemente des Steckverbinders übertragen. Damit wird eine besonders hohe Qualität der durch den Steckverbinder vermittelten elektrischen Verbindungen erreicht.

Das Dokument DE20106746U offenbart eine Vorrichtung gemäss dem Oberbegriff des Anspruchs 1.

Weitere vorteilhafte Ausgestaltungen und Weiterbildungen der Erfindung sind in den abhängigen Ansprüchen aufgeführt. Nachfolgend wird ein Ausführungsbeispiel der Erfindung anhand der Zeichnung näher erläutert. Es zeigen:
- Figur 1: ein erstes Steckverbindergehäuse mit aufgesetzter Kappe und eingeschobenem Schieber,
- Figur 2: die Kappe und den Schieber in einer unverriegelten Position,
- Figur 3: den Schieber und eine Detailansicht des Schiebers,
- Figur 4: die Kappe und eine Detailansicht der Kappe,
- Figur 5: die Kappe und den Schieber in einer verriegelten Position und eine Detailansicht von Kappe und Schieber.

Die Figur 1 zeigt ein erstes Steckverbindergehäuse mit aufgesetzter Kappe (4) und eingeschobenem Schieber (5). Der Schieber (5), als Einzelteil besonders deutlich in der Figur 3a dargestellt, weist zwei parallele Schieberflächen (6) auf, die über eine einstückig angeformte Verbindungsfläche miteinander verbunden sind. Der Schieber (5) ist somit als ein einstückiger U-förmiger Gegenstand geformt, dessen Seitenflächen die Schieberflächen (6) bilden.

Wie die Figur 3a weiter zeigt, weisen die Schieberflächen (6) jeweils drei schräg verlaufende Führungsnuten (7) auf. Diese Führungsnuten (7) wirken beim Verbinden des in der Figur 1 dargestellten ersten Steckverbindergehäuses (1) mit Nocken an einem, hier nicht dargestellten, zweiten Steckverbindergehäuse zusammen. Durch eine Einschubbewegung des Schiebers (6) quer zur Verbindungsrichtung der beiden Steckverbindergehäuse gleiten die Nocken des zweiten Steckverbindergehäuse entlang der Führungsnuten (7), wodurch die Steckverbindergehäuse eine Relativbewegung aufeinander zu ausführen und wodurch die Steckkontaktelemente beider Steckverbindergehäuse ineinander gefügt werden.

Ein derartiges Zusammenfügen von zwei Steckverbindergehäusen mittels Schieberflächen, und speziell mittels eines zwei Schieberflächen aufweisenden Schiebers, ist aus dem Stand der Technik bekannt und beispielsweise in den Druckschriften DE 198 44 692 A1 und DE 195 11 225 C2 jeweils im Detail dargestellt.

Das Einschieben des Schiebers (5) in das erste Steckverbindergehäuse (1) kann vorteilhaft durch mechanische Hilfsmittel unterstützt werden. So zeigt des Steckverbindergehäuse (1) in der Figur 1 einen schwenkbar angeordneten bügelartigen Hebel (3), der im Bereich seiner Drehachse nicht näher dargestellte Zahnradsektoren aufweist, die in jeweils eine Verzahnung (12; erkennbar in der Figur 3a) auf der Oberseite der Schieberflächen (6) eingreift. Durch eine Schwenkbewegung des Hebels (3) führt so der Schieber (5) eine Translationsbewegung aus. In der dabei erreichten Endposition, die in der Figur 1 ersichtlich ist, liegt der Hebel (3) an der Kappe (4) an.

Besonders vorteilhaft ist es, wenn der Hebel (3) an der Kappe (4) gelagert ist und mit diesem eine vormontierbare Baugruppe bildet. In der Figur 2 sind dazu an der Kappe (4) Rastausnehmungen (14) erkennbar, in die die Drehachse des Hebels (3) einklipsbar ist. Der Hebel (3) kann so am Steckverbinder vormontiert werden, ohne dass die Zugänglichkeit des Steckverbindergehäuses (1) durch einen am Steckverbindergehäuse (1) vormontierten Hebel beeinträchtigt wird. Hierdurch wird die Montage der mit den Einzelleitern des Kabelstrangs verbundenen Kontaktelemente am Steckverbindergehäuse (1) wesentlich erleichtert.

Gleichzeitig mit der Bewegung des Schiebers (5) bzw. der Schieberflächen (6) wird die Kappe (4) formschlüssig mit dem ersten Steckverbindergehäuse (1) verbunden. Hierzu sind, erkennbar in der Figur 3a, an die Oberseiten der Schieberflächen (6) Aufnahmenuten (8a, 8b) angeformt. Die Kappe (4), die die Figur 4 in einer Einzeldarstellung zeigt, weist an jeder ihrer Längsseiten zwei angeformte Rasthaken (9) und zwei angeformte Verriegelungshaken (10a, 10b) auf.

Die Rasthaken (9) können durch Aufdrücken der Kappe (4) auf die Oberseite des ersten Steckverbindergehäuses (1; siehe Figur 1) mit am ersten Steckverbindergehäuse (1) angeformten Rastausnehmungen (2) verbunden werden. Die dadurch hergestellte Rastverbindung hält die Kappe (4) zwar auf dem ersten Steckverbindergehäuse (1), ist aber gegen an der Kappe (4) angreifende Scherkräfte nicht besonders stabil.

Die Verriegelungshaken (10a, 10b) sind länger und stärker als die Rasthaken (9) ausgeführt und durchgreifen nicht dargestellte Ausnehmungen des Steckverbindergehäuses (1). Dabei reichen die Verriegelungshaken (10a, 10b) bis in die Ebene der Aufnahmenuten (8a, 8b) an den Schieberflächen (6).

Die Figur 2 zeigt eine Anordnung aus Kappe (4) und Schieber (5). Zur besseren Erkennbarkeit des Zusammenwirkens des Schiebers (5) und der Verriegelungshaken (10a, 10b) an der Kappe (4) wurde auf eine Darstellung des Steckverbindergehäuses und des Hebels verzichtet. Für die nachfolgende Erläuterung stelle man sich vor, dass ein erstes Steckverbindergehäuse zwar vorhanden, aber vollständig transparent ausgeführt und deshalb in der Figur 2 nicht erkennbar sei.

Das Steckverbindergehäuse befände sich dann genau unterhalb der Kappe (4), so dass die Kappe (4) mit dem Steckverbindergehäuse über die Rasthaken (9) verbunden ist. Die dargestellte Lage der Schieberflächen (6) entspricht hierbei der sogenannten Vorraststellung, bei der der Schieber (5) bereits ein Stück weit aber noch nicht vollständig in das Steckverbindergehäuse eingeschoben ist.

Aus der Figur 2 ersichtlich ist, dass ein erstes Paar von Verriegelungshaken (10a) gerade am Beginn von ersten Aufnahmenuten (8a) liegt, während ein zweites Paar von Verriegelungshaken (10b) noch ein Stück weit vor zugehörigen zweiten Aufnahmenuten (8b) positioniert ist.

Bei Verschieben des Schiebers (5) relativ zur Kappe (4) gleitet das erste Paar von Verriegelungshaken (10a) entlang der ersten Aufnahmenuten (8a) bis schließlich auch die zweiten Aufnahmenuten (8b) sich über das zweite Paar von Verriegelungshaken (10b) schiebt und diese damit arretiert.

Die vollständige Arretierung aller Verriegelungshaken (10a, 10b) wird spätestens erreicht, wenn der Schieber (5), entsprechend der Figur 1, vollständig in das erste Steckverbindergehäuse (1) eingeschoben ist. Die dann erreichte Position der Kappe (4) relativ zum Schieber (5) ist aus der Figur 5a ersichtlich.

Wie aus der Detailansicht der Figur 4b hervorgeht, weisen die Verriegelungshaken (10b) vorteilhafterweise Anfasungen (11) auf, die ein Überschieben der Aufnahmenuten (8a, 8b) über die Verriegelungshaken (10b) erleichtern. Darüber hinaus bewirken die Anfasungen (11), dass die Verriegelungshaken (10a, 10b) nach dem Einfahren in die Aufnahmenuten (8a, 8b) unter einer leichten mechanischen Spannung stehen und so eine spielfreie Befestigung der Kappe (4) ermöglichen.

Vorteilhaft ist auch, wenn, wie in Figur 3b gezeigt, die Aufnahmenuten (8b) Schrägen (13) ausbilden, deren Ausbildung an die Form der Anfasungen (11) der Verriegelungshaken (10a, 10b) angepasst sind. Wie die Figur 5b zeigt, finden die Verriegelungshaken (10b) so eine besonders stabile Anlage an den Schrägen (13).

Da die Verriegelungshaken (10a, 10b) besonders starr ausgebildet sind und zudem durch die, nicht dargestellten, Durchführungen innerhalb des ersten Steckverbindergehäuses (1) noch zusätzlich stabilisiert werden, bilden sie mit den Aufnahmenuten (8a, 8b) eine annähernd unelastische formschlüssige Verbindung, die ohne eine Rückführung des Schiebers (5) in die, in der Figur 2 angedeutete, Vorraststellung praktisch unlösbar ist.

Damit ist eine äußerst stabile Befestigung der Kappe (4) am ersten Steckverbindergehäuse (1) gegeben, wodurch eine stabile Befestigung eines Kabelstrangs an der Kappe (4) möglich wird. Die Verbindung des Kabelstrangs an der Kappe (4) kann dabei auf eine besonders einfache und vorteilhafte Weise durch einen oder mehrere Kabelbinder erfolgen. Die stabile Anbindung des Kabelstrangs ermöglicht wiederum eine besonders sichere elektrischen Verbindung der beiden Steckverbinderteile.

### Bezugszeichenliste

- 1: (erstes) Steckverbindergehäuse
- 2: Rastausnehmungen
- 3: Hebel
- 4: Kappe
- 5: Schieber
- 6: Schieberflächen
- 7: Führungsnuten
- 8a, 8b: Aufnahmenuten
- 9: Rasthaken
- 10a, 10b: Verriegelungshaken
- 11: Anfasungen
- 12: Verzahnung
- 13: Schräge(n)
- 14: Rastausnehmungen

## Patentansprüche

1. Elektrischer Steckverbinder
mit einem ersten und einem zweiten Steckverbindergehäuse, wobei in das erste Steckverbindergehäuse Schieberflächen quer zur Steckrichtung des Steckverbinders einschiebbar sind,
und wobei an den Schieberflächen schräg verlaufende Führungsnuten und an das zweite Steckverbindergehäuse Nocken angeformt sind oder wobei an den Schieberflächen Nocken und an das zweite Steckverbindergehäuse schräg verlaufende Führungsnuten angeformt sind,
wobei die Nocken beim Einschieben der Schieberflächen in das erste Steckverbindergehäuse entlang der Führungsnuten geführt sind und eine Relativbewegung der Steckverbindergehäuse aufeinander zu bewirken, und wobei die der Verbindungsseite gegenüberliegende Seite des ersten Steckverbindergehäuses durch eine aufrastbare Kappe abgeschlossen ist,
**dadurch gekennzeichnet,**
**dass** die in das erste Steckverbindergehäuse (1) eingeschobenen Schieberflächen (6) formschlüssig mit der Kappe (4) verriegelt sind.

2. Steckverbinder nach Anspruch 1, **dadurch gekennzeichnet, dass** die Schieberflächen (6) einstückig miteinander verbunden sind.

3. Steckverbinder nach Anspruch 2, **dadurch gekennzeichnet, dass** die Schieberflächen (6) die Seitenflächen eines U-förmigen Schiebers (5) ausbilden.

4. Steckverbinder nach Anspruch 1, **dadurch gekennzeichnet, dass** an der Kappe (4) ein Kabelstrang befestigt ist, der mit im ersten Steckverbindergehäuse (1) angeordneten Kontaktelementen elektrisch verbunden ist.

5. Steckverbinder nach Anspruch 1, **dadurch gekennzeichnet, dass** die formschlüssige Verbindung durch an den Schieberflächen (6) angeformte Aufnahmenuten (8a, 8b) hergestellt wird, die über an der Kappe (4) angeformte Verriegelungshaken (10a, 10b) geschoben werden.

6. Steckverbinder nach Anspruch 1, **dadurch gekennzeichnet, dass** das Einschieben des Schiebers (5) in das erste Steckverbindergehäuse (1) über ein kraftverstärkendes mechanisches Hilfsmittel erfolgt.

7. Steckverbinder nach Anspruch 1, **dadurch gekennzeichnet, dass** das mechanisches Hilfsmittel ein drehbar gelagerter Hebel (3) ist.

8. Steckverbinder nach Anspruch 7, **dadurch gekennzeichnet, dass** der Hebel (3) an der Kappe (4) gelagert ist.

9. Steckverbinder nach Anspruch 8, **dadurch gekennzeichnet, dass** der Hebel (3) mit der Kappe (4) eine vormontierbare Baugruppe bildet.

## Claims

1. Electrical plug connector having a first and a second plug connector housing, whereby slider surfaces can be pushed into the first plug connector housing transversely to the mating direction of the plug connector, and whereby diagonally running guide slots are moulded onto the slider surfaces and cams onto the second plug connector housing or whereby cams are moulded onto the slider surfaces and diagonally running guide slots onto the second plug connector housing, whereby the cams are guided along the guide slots when the slider surfaces are pushed into the first plug connector housing to effect a relative movement of the plug connector housings toward each other,
and whereby the side of the first plug connector housing positioned opposite the connection side is locked by a snap-on cover, **characterised in that** the slider surfaces (6) pushed into the first plug connector housing (1) are positively interlocked with the cover (4).

2. Plug connector according to Claim 1, **characterised in that** the slider surfaces (6) are integrally connected to each other.

3. Plug connector according to Claim 2, **characterised in that** the slider surfaces (6) form the side faces of a U-shaped slider (5).

4. Plug connector according to Claim 1, **characterised in that** a cable harness is attached to the cover (4) which is electrically connected to contact elements located in the first plug connector housing (1).

5. Plug connector according to Claim 1, **characterised in that** the positive connection is established by locating slots (8a, 8b) that are moulded onto the slider surfaces (6) and are pushed over latching hooks (10a, 10b) moulded onto the cover (4).

6. Plug connector according to Claim 1, **characterised in that** the insertion of the slider (5) into the first plug connector housing (1) is accomplished by way of force-intensifying mechanical means.

7. Plug connector according to Claim 1, **characterised in that** the mechanical means is a rotatably mounted lever (3).

8. Plug connector according to Claim 7, **characterised in that** the lever (3) is supported on the cover (4).

9. Plug connector according to Claim 8, **characterised in that** the lever (3) forms a module with the cover (4) that can be pre-assembled.

## Revendications

1. Connecteur électrique enfichable qui comprend un premier et un deuxième boîtier de connexion enfichable, sachant que, dans le premier boîtier de connexion enfichable, des surfaces coulissantes peuvent être glissées transversalement par rapport à la direction d'enfichage du connecteur enfichable, et sachant que des rainures de guidage sont formées sur les surfaces coulissantes et que des cames sont formées sur le deuxième boîtier de connexion enfichable, ou des cames étant formées sur les surfaces coulissantes et des rainures de guidage, qui s'étendent en biais, étant formées sur le deuxième boîtier de connexion enfichable, sachant que les cames, lors de l'insertion des surfaces coulissantes dans le premier boîtier de connexion enfichable, sont guidées le long des rainures de guidage et provoquent un mouvement relatif des boîtiers de connexion enfichables l'un par rapport à l'autre, et sachant que le côté du premier boîtier de connexion enfichable, opposé au côté de connexion, est fermé par un capuchon de blocage, **caractérisé en ce que** les surfaces coulissantes (6), glissées dans le premier boîtier de connexion enfichable (1), sont verrouillées avec le capuchon de blocage (4).

2. Connecteur enfichable selon la revendication 1, **caractérisé en ce que** les surfaces coulissantes (6) sont reliées ensemble d'une pièce.

3. Connecteur enfichable selon la revendication 2, **caractérisé en ce que**, sur les surfaces de glissement (6), sont formées les surfaces latérales d'un coulisseau (5) présentant la forme d'un U.

4. Connecteur enfichable selon la revendication 1, **caractérisé en ce que**, sur le capuchon (4), est fixé un faisceau de câbles, qui est relié électriquement à des éléments de contact, disposés dans le premier boîtier de connexion enfichable (1).

5. Connecteur enfichable selon la revendication 1, **caractérisé en ce que** la liaison par emboîtement est réalisée par des rainures de réception (8a, 8b), qui, formées sur les surfaces de glissement (6), sont poussées sur des crochets de verrouillage (10a, 10b) formées sur le capuchon (4).

6. Connecteur enfichable selon la revendication 1, **caractérisé en ce que** l'insertion du coulisseau (5) dans le premier boîtier de connexion enfichable (1) est effectuée par l'intermédiaire d'un auxiliaire mécanique, amplificateur de force.

7. Connecteur enfichable selon la revendication 1, **caractérisé en ce que** l'auxiliaire mécanique est un levier (3) qui est monté à rotation.

8. Connecteur enfichable selon la revendication 7, **caractérisé en ce que** le levier (3) est monté sur le capuchon (4).

9. Connecteur enfichable selon la revendication 8, **caractérisé en ce que** le levier (3) forme avec le capuchon (4) un groupe pouvant être prémonté.
